# EUROPÄISCHE PATENTSCHRIFT

(11) **EP 1 254 313 B1**
(45) Veröffentlichungstag und Bekanntmachung des Hinweises auf die Patenterteilung: **02.07.2003**
(21) Anmeldenummer: 01903597.1
(22) Anmeldetag: 08.01.2001
(51) Int. Cl.: F02P 3/04

(54) **VERFAHREN ZUR ERZEUGUNG EINER FOLGE VON HOCHSPANNUNGSZÜNDFUNKEN UND HOCHSPANNUNGSZÜNDVORRICHTUNG**
METHOD FOR PRODUCING A SEQUENCE OF HIGH-VOLTAGE IGNITION SPARKS AND HIGH-VOLTAGE IGNITION DEVICE
PROCEDE POUR PRODUIRE UNE SERIE D'ETINCELLES D'ALLUMAGE HAUTE TENSION ET DISPOSITIF D'ALLUMAGE HAUTE TENSION

(30) Priorität: 26.01.2000 DE 10003109
(43) Veröffentlichungstag der Anmeldung: 06.11.2002
(73) Patentinhaber: ROBERT BOSCH GMBH, 70442 Stuttgart (DE)
(72) Erfinder: VOGEL, Manfred, 71254 Ditzingen (DE); HERDEN, Werner, 70839 Gerlingen (DE)
(86) Internationale Anmeldenummer: DE0100031
(87) Internationale Veröffentlichungsnummer: WO01055588

(56) Entgegenhaltungen:
- EP-A- 0 652 363
- EP-A- 0 893 600
- US-A- 4 836 176
- US-A- 5 488 940
- US-A- 5 505 175

## Beschreibung

Die Erfindung betrifft ein Verfahren zur Erzeugung einer Folge von Hochspannungszündimpulsen sowie eine Hochspannungszündvorrichtung gemäß Oberbegriff des Anspruchs 8.

### Stand der Technik

Im Stand der Technik sind verschiedene Hochspannungs-Zündvorrichtungen bekannt. Neben der induktiven Zündung sind außerdem kapazitive Zündsysteme sowie Wechselstrom-Zündsysteme bekannt. Ferner sind im Stand der Technik Zündsysteme bekannt geworden, bei denen eine Folge von Hochspannungszündfunken erzeugt wird. Die auch als Doppelzündung bekannte Vorrichtung erzeugt während eines Verbrennungsvorganges in einem Zylinder mehrere Zündfunken, um die Verbrennung zu verbessern. Hierfür sind beispielsweise Zündsysteme bekannt, die mehrere Zündenergiespeicher, beispielsweise Zündspulen, aufweisen. Die Zündfunkenfolge wird im Stand der Technik zeitgesteuert, wobei diese Zeitsteuerung per Software und/oder Hardware mittels eines Steuergeräts erfolgt. Nachteilig bei den bekannten Mehrfachfunkensystemen ist, dass die Zeit zwischen einem Auf- und Entladevorgang des Zündspeichers relativ lange ist. Außerdem ist bei Zündsystemen mit mehreren Zündenergiespeichern ein erhöhter Materialaufwand erforderlich.

Eine bekannte Vorrichtung ist in US 5488940 beschrieben.

### Vorteile der Erfindung

Mit dem Verfahren zur Erzeugung einer Folge von Hochspannungszündimpulsen, das die Merkmale des Anspruchs 1 aufweist, und mit der Hochspannungs-Zündvorrichtung, die die Merkmale des Anspruchs 8 besitzt, ist es in vorteilhafter Weise möglich, die Zeit zwischen einem Entlade- und Aufladevorgang eines Zündenergiespeichers zu verkürzen. Dadurch ist es möglich, während eines Verbrennungsvorganges mehrere Hochspannungszündfunken bereitzustellen. Es ist jedoch auch möglich, aufgrund der Erhöhung der Anzahl der Zündfunken, die Kapazität des Zündenergiespeichers zu reduzieren, also beispielsweise eine gegenüber dem Stand der Technik verkleinerte Zündspule zu verwenden. Im wesentlichen wird die Verkürzung der Wiederaufladezeit des Zündenergiespeichers dadurch erreicht, dass dieser vor seiner vollständigen Entladung wieder aufgeladen wird. Es verbleibt also unabhängig von Parameteränderungen, wie beispielsweise der Zündspannung, der Brennspannung des Zündfunkens, der Drehzahl der Brennkraftmaschine, des Verhältnisses des Luft-Kraftstoff-Gemisches, der Batteriespannungssituation oder dergleichen, eine Restzündenergie im Zündenergiespeicher, so dass der Wiederaufladevorgang verkürzt ist, worauf der Folgefunken mit einem wesentlich geringeren Zeitabstand zum Erstfunken erzeugt werden kann.

Um eine vollständige Entladung des Zündenergiespeichers auf einfach Art und Weise verhindern zu können, ist in einer Weiterbildung der Erfindung vorgesehen, dass -während der Zündfunken brennt- der Zündfunkenstrom gemessen und bei Unterschreiten eines festlegbaren Wertes des Zündfunkenstromes der Wiederaufladevorgang des Zündenergiespeichers gestartet wird. Um unkontrollierte Wiederzündung am Zündfunkenerzeugungsmittel auszuschließen, die beispielsweise durch Stromspitzen des Zündfunkenstromes hervorgerufen werden kann, ist in besonders bevorzugter Ausführungsform vorgesehen, dass der Wiederaufladevorgang des Zündenergiespeichers erst dann gestartet wird, wenn der Zündfunkenstrom den festlegbaren Wert für einen vorgegebenen Zeitraum unterschritten hat. Damit wird jedoch auch eine Mindestfunkendauer gewährleistet, die für die Zündung des Luft-Kraftstoffgemisches im Brennraum erforderlich ist. Da das Wiedereinschalten also erst bei Unterschreiten des Zündfunkenstroms unter den festlegbaren Wert erfolgt, wird aber auch die kurze Wiederaufladezeit des Zündfunkenspeichers erreicht, da Restzündenergie im Speicher vorhanden ist.

Ist eine Messleitung von dem Zündenergiespeicher zu einem Steuergerät für eine Ionenstrommessung vorhanden, so kann diese Messleitung zur Messung des Zündfunkenstroms verwendet werden. Dadurch ergibt sich eine kostengünstige und robuste Lösung der Steuerung des Wiederaufladevorgangs durch das Steuergerät.

Weitere vorteilhafte Ausgestaltungen ergeben sich aus den Unteransprüchen.

### Zeichnung

Die Erfindung wird im Folgenden anhand von Ausführungsbeispielen mit Bezug auf die Zeichnung näher erläutert. Es zeigen:
- Figur 1: ein erstes Ausführungsbeispiel einer Hochspannungs-Zündvorrichtung,
- Figur 2: über der Zeit aufgetragen den Ladestrom eines Zündenergiespeichers der Hochspannungszündvorrichtung, den Zündfunkenstrom sowie eine Steuerspannung,
- Figur 3: ein zweites Ausführungsbeispiel einer Hochspannungs-Zündvorrichtung, und
- Figur 4: die zur Hochspannungs-Zündvorrichtung nach Figur 3 zugehörigen Strom- und Spannungsverläufe über der Zeit.

### Beschreibung der Ausführungsbeispiele

Figur 1 zeigt eine Hochspannungs-Zündvorrichtung 1, die einen Zündenergiespeicher 2, ein Steuergerät 3 und ein Schaltelement 4 umfasst. Die Hochspannungs-Zündvorrichtung 1 stellt an einer Funkenstrecke 5 elektrische Energie zur Erzeugung eines Hochspannungs-Zündfunkens bereit. Die Funkenstrecke 5 ist an einem Zündfunkenerzeugungsmittel 6 ausgebildet, das vorzugsweise als Zündkerze realisiert sein kann.

Der Zündenergiespeicher 2 ist in bevorzugter Ausführungsform als Induktivität ausgebildet, also als Zündspule 7 realisiert, die eine Primärwicklung 8 und eine Sekundärwicklung 9 besitzt. An der Sekundärwicklung 9 ist das Zündfunkenerzeugungsmittel 6 angeschlossen, wobei in diesem Stromkreis noch ein Entstörwiderstand 10 und eine sogenannte EFU-Diode 11 (Einschalt-Funken-Unterdrückung) angeordnet sind, deren Anode mit der Funkenstrecke 5 und deren Kathode mit der Sekundärwicklung 9 verbunden sind. Ferner sind in diesem Stromkreis noch der Abbrandwiderstand 12 des Zündfunkenerzeugungsmittels und der Widerstand 13 des Zündenergiespeichers 2 eingezeichnet. Mit ihrem einen Wicklungsende ist die Sekundärwicklung 9 also mit der Funkenstrecke 5 und mit ihrem anderen Wicklungsende mit dem Steuergerät 3 verbunden.

Die Primärwicklung 8 liegt mit ihrem einen Wicklungsende an einer Versorgungsspannung U_{B}, die beispielsweise die Batteriespannung einer Bordbatterie eines Kraftfahrzeugs ist. Das andere Wicklungsende der Primärwicklung 8 ist über das Schaltelement 4 auf Masse legbar. Je nachdem, wie das Schaltelement 4 von dem Steuergerät 3 über einen Ansteuerausgang 4' angesteuert wird, ist also der Versorgungsstromkreis für die Primärwicklung 8 geöffnet oder geschlossen. Bei geschlossenem Schaltelement 4 wird der Zündenergiespeicher 2 geladen. Nach erfolgter Aufladung des Zündenergiespeichers 2 wird durch Öffnen des Schaltelements 4 die gespeicherte Zündenergie über die Funkenstrecke 5 abgebaut und der Zündenergiespeicher 2 dadurch entladen.

Das Steuergerät 3 weist einen Spannungsmesseingang 14 auf, der mit einem Spannungsabgriff 15 verbunden ist, der im primärseitigen Stromkreis zwischen der Primärspule 8 und dem Schaltelement 4 liegt, um die sogenannte Klarimerspannung des Zündenergiespeichers 2 messen zu können. Ferner weist das Steuergerät 3 einen Strommesseingang 16 auf, der mit einem Stromabgriff 17 des Schaltelements 4 verbunden ist. Über diesen Strommesseingang 16 wird der Primärstrom I_{P} gemessen, und zwar zumindest während des Ladevorgangs des Zündenergiespeichers 2. Außerdem umfasst das Steuergerät 3 eine Ermittlungseinrichtung 19, die den Ladezustand des Energiespeichers 2 zumindest während der Zündfunkenerzeugung ermittelt. Hierzu weist die Ermittlungseinrichtung in bevorzugter Ausführungsform einen Strommesseingang 20 auf, der mit einem Wicklungsende der Sekundärwicklung 9 verbunden ist, so dass während der Zündfunkenerzeugung der Funkenstrom I_{F} gemessen werden kann. Um dies einfach und leicht ausführen zu können, ist ein auch als Shunt bezeichneter Messwiderstand 21 an die Verbindungsleitung zwischen Strommesseingang 20 und Sekundärwicklung 9 mit seinem einen Anschluss angeschlossen, wobei der andere Anschluss des Messwiderstands 21 zur Masse 18 geführt ist. Schließlich weist das Steuergerät 3 einen Steuereingang 22 auf, an den eine Steherspannung U_{E} angelegt werden kann, die von einem Schaltgerät ausgegeben werden kann.

Anhand der Figuren 1 und 2a bis 2c wird im Folgenden ' die Funktionsweise der Hochspannungs-Zündvorrichtung 1 erläutert: Bei aktiviertem Steuereingang 22 liegt die Steuerspannung U_{E} in einem Zeitraum t₀ bis t_{E} an (Figur 2c). Daraufhin steuert das Steuergerät 3 das Schaltelement 4 an, so dass der Versorgungsstromkreis für die Primärwicklung 8 geschlossen ist und der Primärstrom I_{P} ab dem Zeitpunkt t₀ ansteigt. Der Strom I_{P} ändert sich in Abhängigkeit des Ladezustands des Zündenergiespeichers 2. Bei Erreichen eines vorgebbaren Wertes I_{P,ZÜND} zum Zeitpunkt t₁ wird das Schaltelement 4 über das Steuergerät 3 wieder geöffnet, so dass der anschließende Entladevorgang des Zündenergiespeichers 2 den Funkenstrom I_{F} (Figur 2b) zum Zeitpunkt t₁ ansteigen lässt, worauf der Zündfunke an der Funkenstrecke 5 brennt. Durch fortschreitende Entladung des Zündenergiespeichers 2 nimmt der Funkenstrom I_{F} ab. Bei Erreichen eines vorgebbaren Triggerwertes I_{TR} des Funkenstroms I_{F}, der durch die Ermittlungseinrichtung 19 erfasst wird, wird das Schaltelement 4 über das Steuergerät 3 wieder geschlossen und ein Wiederaufladevorgang des Zündenergiespeichers 2 zum Zeitpunkt t₂ gestartet. Der Ladevorgang wird wieder bis zum Erreichen des bestimmten Wertes I_{P,ZÜND} für den Primärstrom zum Zeitpunkt t₃ durchgeführt, worauf das Schaltelement 4 über das Steuergerät 3 wieder geöffnet wird, so dass durch den Entladevorgang ein Folgezündfunken an der Funkenstrecke 5 zum Zeitpunkt t₃ zündet, der so lange brennt, bis der Zündfunkenstrom I_{F} wieder auf den Triggerwert I_{TR} zum Zeitpunkt t₄ abgefallen ist, woraufhin das Schaltelement 4 wieder geschlossen wird und ein weiterer Ladevorgang des Zündenergiespeichers durchgeführt wird, bis der Wert des Primärstrom I_{P} wieder den Wert I_{P,ZÜND} zum Zeitpunkt t₅ erreicht. Durch nochmaliges Öffnen des Schaltelements 4 erfolgt wieder ein Entladevorgang des Zündspeichers 2, der wiederum ein Zündfunken zum Zeitpunkt t₅ an der Funkenstrecke 5 erzeugt. Die Ansteuerspannung U_{E} liegt jedoch zum Zeitpunkt t_{E} nicht mehr am Steuereingang 22 an, so dass das Steuergerät 3 das Schaltelement 4 nicht wieder schließt und der Zündfunken vollständig ausbrennt. Ohne weiteres zeigt sich also, dass je nach Ansteuerdauer t₀ bis t_{E} zum Zeitpunkt t₁ ein Erstfunken, im Zeitraum t₂ bis t₄ zumindest ein oder auch mehrere Folgefunken erzeugt werden können und zum Zeitpunkt t₅ ein Abschlusszündfunke erzeugt wird, der ausbrennen kann.

Um zwischen zwei Zündfunken, beispielsweise im Zeitraum t₂ bis t₃, ein unkontrolliertes Laden beziehungsweise Entladen des Zündenergiespeichers zu verhindern, wird das Schaltelement 4 für einen Ladevorgang des Zündenergiespeichers 2 erst dann geschlossen, wenn der Zündfunkenstrom I_{F} den Triggerwert I_{TR} für einen bestimmten Zeitraum, beispielsweise 20µs bis 80µs, unterschreitet, so dass Stromspitzen quasi ausgefiltert werden und bei der Ansteuerung des Schaltelements 4 nicht berücksichtigt werden. Der Triggerwert I_{TR} ist geringer als der Maximalstrom I_{F,max} und kann beispielsweise das 0,3 bis 0,7-fache des maximalen Zündstroms I_{F,max} betragen. Dieser Triggerwert I_{TR} ist also variierbar, und zwar vorzugsweise in Abhängigkeit zumindest eines Betriebsparameters der Brennkraftmaschine. Hierfür können beispielsweise die Drehzahl und/oder die Last der Brennkraftmaschine dienen. Insbesondere ist vorgesehen, dass ein Kennlinienfeld verfügbar ist, in dem mehrere Kennlinien enthalten sind, so dass in Abhängigkeit dieser Betriebskerinlinien der Brennkraftmaschine der Triggerwert I_{TR} gewählt werden kann. Durch Ändern des Triggerwerts I_{TR} ändert sich auch die Dauer eines Einzelfunkens, somit kann die Funkenanzahl für eine Funkenfolge geändert werden.

Aus Figur 1 geht noch hervor, dass sowohl das Steuergerät 3 und der Messwiderstand 21 als auch das Schaltelement 4, das insbesondere als Leistungsschalter ausgebildet ist, als Einheit 3' auf einem Halbleitersubstrat kostengünstig hergestellt werden können, so dass lediglich vier Anschlüsse 23 bis 26 aus einem dieses Substrat aufnehmenden Gehäuse herausgeführt werden müssen. Selbstverständlich können das Steuergerät 3, der Messwiderstand 21 und das Schaltelement 4 als separate Bauelemente ausgebildet sein, die jedoch auch in einem einzigen Gehäuse angeordnet sein können, das die Anschlüsse 23 bis 26 aufweist.

Figur 3 zeigt ein zweites Ausführungsbeispiel einer Hochspannungs-Zündvorrichtung 1, bei der die Ermittlungseinrichtung 19 in einer dem Steuergerät 3 vorgeschalteten Schalteinheit 27 ausgebildet ist, die ein Schaltgerät 28 umfasst, das ausgangsseitig mit dem Steuereingang 22 des Steuergeräts 3 verbunden ist und die Steuerspannung U_{E} für das Steuergerät 3 bereitstellt. Die Steuerspannung U_{E} wird gemäß Figur 4a impulsartig bereitgestellt, und zwar in Abhängigkeit des Funkenstroms I_{F}. Erreicht dieser Funkenstrom I_{F} den Triggerwert I_{TR} (Figur 4c), wird wieder ein Steuerspannungsimpuls U_{E} auf den Steuereingang 22 gegeben, so dass das Steuergerät 3 das Schaltelement 4 schließt, bis der Primärstrom I_{P} den Zündwert I_{P,ZÜND} (Figur 4b) erreicht, worauf das Schaltelement 4 wieder geöffnet wird, so dass durch Entladen des Zündenergiespeichers 2 wieder ein Funke an der Funkenstrecke 5 bereitgestellt werden kann. Vorteilhaft bei dieser Bereitstellung der Steuerspannung U_{E} ist, dass aus dem Gehäuse, das die Einheit 3' aufnimmt, die das Steuergerät 3 und das Schaltelement 4 aufweist, lediglich drei Anschlüsse 23, 24 und 25 herausgeführt werden müssen.

Bei diesem Ausführungsbeispiel der Hochspannungs-Zündvorrichtung 1 gemäß Figur 3 ist der Strommesseingang 20 zwischen einer Zenerdiode 29 und dem Messwiderstand 21 abgegriffen, wobei die Zenerdiode 29 für den Funkenstrom I_{F} in Durchlassrichtung geschaltet ist. Die Verbindungsleitung zwischen Sekundärwicklung 9 und der Zenerdiode 29 wird weitergeführt zu einer Ionenstrommesseinrichtung 30, mit der in Zündfunkenpausen der Ionenstrom in. dem Brennraum gemessen werden kann, um beispielsweise das Klopfverhalten der Brennkraftmaschine beurteilen zu können. Im übrigen sind in den Figuren 3 und 4 gleiche beziehungsweise gleich wirkende Teile wie in den Figuren 1 und 2 mit denselben Bezugszeichen versehen. Insofern wird auf deren Beschreibung verwiesen.

Mit der Hochspannungs-Zündvorrichtung 1 wird also ein mehrfaches Auf- und Entladen des Zündenergiespeichers 2 realisiert, wobei zur Reduzierung der Pausewzeiten zwischen zwei Zündfunken die Ladezeit gegenüber bekannten Systemen zum Wiederaufladen des Zündenergiespeichers 2 wesentlich verkürzt ist, da immer Restenergie im Zündenergiespeicher 2 verbleibt. Es können somit kostengünstige Zündenergiespeicher, insbesondere Spulen, verwendet werden, deren Primärenergie < 100mJ ist. Durch Änderung des Triggerwertes I_{TR} für den Funkenstrom und Änderung des Abschaltstromes I_{P,ZÜND} kann außerdem eine Anpassung an die jeweilige Versorgungsspannungshöhe, insbesondere Ladesituation der Bordbatterie, erreicht werden. Außerdem kann die Dauer einer Funkenfolge beziehungsweise die Funkenanzahl während einer Funkenfolge variiert werden.

Die Anpassung der Entladezeit des Zündenergiespeichers kann außerdem an die Bedingungen im Sekundärkreis des Zündenergiespeichers 2 und des Zündfunkenerzeugungsmittels 6 angepasst werden, so dass auch Toleranzen der Widerstände 12, 10 und 13 im Sekundärkreis kompensiert werden können.

## Patentansprüche

1. Verfahren zur Erzeugung einer Folge von Hochspannungszündfunken, bei dem
- ein Zündenergiespeicher (2) bis zu einem festlegbaren Ladezustand (I_{P, ZÜND}) aufgeladen wird,
- durch Entladen des Zündenergiespeichers (2) an einem an dem Zündenergiespeicher (2) angeschlossenen Zündfunkenerzeugungsmittel (6) ein Zündfunken erzeugt wird,
- ein Wiederaufladevorgang des zündenergiespetchers (2) gestartet wird, bevor der Zündenergiespeicher (2) vollständig entladen ist,
- durch Entladen des Zündenergiespeichers (2) ein weiterer Zündfunken am Zündfunkenerzeugungsmittel (6) erzeugt wird,
- und während der Zündfunkenerzeugung der Zündfunkenstrom (I_{F}) gemessen wird und bei Unterschreiten eines festlegbaren Wertes (I_{TR}) des Zündfunkenstromes (I_{F}) der Wiederaufladevorgang des Zündenergiespeichers (2) gestartet wird.

2. Verfahren nach Anspruch 1, **dadurch gekennzeichnet, dass** der Wiederaufladevorgang des Zündenergiespeichers (2) gestartet wird, wenn der Zündfunkenstrom (I_{F}) den festlegbaren Wert (I_{TR}) für einen vorgebbaren Zeitraum unterschritten hat.

3. Verfahren nach einem der vorhergehenden Ansprüche, **dadurch gekennzeichnet, dass** zumindest ein Ladevorgang, ein Wiederaufladevorgang und ein vollständiger Entladevorgang des Zündenergiespeichers (2) innerhalb eines Verbrennungszyklus erfolgen.

4. Verfahren nach einem der vorhergehenden Ansprüche, **dadurch gekennzeichnet, dass** die Anzahl der Wiederaufladevorgänge innerhalb eines Verbrennungszyklus in Abhängigkeit von Betriebsparametern der Brennkraftmaschine bestimmt wird.

5. Verfahren nach einem der vorhergehenden Ansprüche, **dadurch gekennzeichnet, dass** während einer Zündfunkenpause eine Ionenstrommessung erfolgt und dass in Abhängigkeit der aus der Ionenstrommessung ermittelten Parameter der Startzeitpunkt des Wiederaufladevorganges des Zündenergiespeichers (2) gewählt wird.

6. Verfahren nach einem der vorhergehenden Ansprüche, **dadurch gekennzeichnet, dass** der Triggerwert (I_{TR}) für den Zündfunkenstrom (I_{F}) in Abhängigkeit zumindest eines Betriebsparameters, insbesondere der Drehzahl und/oder Last, der Brennkraftmaschine variierbar ist.

7. Hochspannungs-Zündvorrichtung zur Erzeugung einer Funkenfolge, mit einem Zündenergiespeicher, einem Schaltelement für den Zündenergiespeicher, das eine Energieversorgungseinrichtung mit dem Zündenergiespeicher verbindet und unterbricht, und einer Steuereinrichtung für das Ansteuern des Schaltelements, **gekennzeichnet durch** eine Ermittlungseinrichtung (19) für den Ladezustand (I_{P, ZÜND}) des Zündenergiespeichers (2), wobei die Steuereinrichtung (3) das Schaltelement (4) dann wieder schließt, wenn der Ladezustand des Zündenergiespeichers (2) einen vorgebbaren Wert unterschreitet und das Schaltelement (4) wieder geöffnet wird, wenn ein vorgebbarer Ladezustand wieder erreicht ist, wobei die Ermittlungseinrichtung (19) eine Strommesseinrichtung für den Funkenstrom (I_{F}) ist.

8. Hochspannungs-Zündvorrichtung nach Anspruch 7, **dadurch gekennzeichnet, dass** der Zündenergiespeicher (2) eine Induktivität ist.

9. Hochspannungs-Zündvorrichtung nach einem der Ansprüche 7 und 8, **dadurch gekennzeichnet, dass** die Steuereinrichtung (3) die Ermittlungseinrichtung (19) aufweist.

10. Hochspannungs-Zündvorrichtung nach Anspruch 7, **dadurch gekennzeichnet, dass** das Schaltelement (4) ein Halbleiter-Schaltelement ist.

11. Hochspannungs-Zündvorrichtung nach einem der Ansprüche 7 bis 10, **dadurch gekennzeichnet, dass** das Halbleiter-Schaltelement und die Steuereinrichtung (3) auf einem gemeinsamen Substrat angeordnet sind.

12. Hochspannungs-Zündvorrichtung nach einem der vorhergehenden Ansprüche 7 bis 11, **gekennzeichnet durch** eine Ionenstrommesseinrichtung (30).

## Claims

1. Method for producing a sequence of high-voltage ignition sparks, in which
- an ignition energy store (2) is charged to a state of charge (I_{P, IGNITION}) which can be defined,
- an ignition spark is produced by discharging the ignition energy store (2) at an ignition spark production means (6) which is connected to the ignition energy store (2),
- a process is started in order to recharge the ignition energy store (2) before the ignition energy store (2) is completely discharged,
- a further ignition spark is produced at the ignition spark production means (6) by discharging the ignition energy store (2),
- and the ignition spark current (I_{F}) is measured during the production of the ignition spark, and the process for recharging the ignition energy store (2) is started if the ignition spark current (I_{F}) is less than a value (I_{TR}) which can be defined.

2. Method according to Claim 1, **characterized in that** the process for recharging the ignition energy store (2) is started if the ignition spark current (I_{F}) has been less than the value (I_{TR}), which can be defined, for a time period which can be predetermined.

3. Method according to one of the preceding claims,
**characterized in that** at least one charging process and one recharging process and one complete discharging process of the ignition energy store (2) take place within one combustion cycle.

4. Method according to one of the preceding claims, **characterized in that** the number of recharging processes within one combustion cycle is determined as a function of operating parameters of the internal combustion engine.

5. Method according to one of the preceding claims, **characterized in that** an ion current measurement is carried out during an ignition spark pause, and **in that** the starting time of the process of recharging the ignition energy store (2) is chosen as a function of the parameters determined from the ion current measurement.

6. Method according to one of the preceding claims, **characterized in that** the trigger value (I_{TR}) for the ignition spark current (I_{F}) can be varied as a function of at least one operating parameter, in particular the rotation speed and/or the load, of the internal combustion engine.

7. High-voltage ignition apparatus for producing a spark sequence, having an ignition energy store, a switching element for the ignition energy store which connects an energy supply device to the ignition energy store and disconnects it, and a control device for driving the switching element, **characterized by** a device (19) for determining the state of charge (I_{P,IGNITION}) of the ignition energy store (2), with the control device (3) closing the switching element (4) again when the state of charge of the ignition energy store (2) is less than a value which can be predetermined, and opening the switching element (4) again when a state of charge which can be predetermined is once again reached, with the determination device (19) being a current measurement device for the spark current (I_{F}).

8. High-voltage ignition apparatus according to Claim 7, **characterized in that** the ignition energy store (2) is an inductance.

9. High-voltage ignition apparatus according to one of Claims 7 and 8, **characterized in that** the control device (3) has the determination device (19).

10. High-voltage ignition apparatus according to Claim 7, **characterized in that** the switching element (4) is a semiconductor switching element.

11. High-voltage ignition apparatus according to one of Claims 7 to 10, **characterized in that** the semiconductor switching element and the control device (3) are arranged on a common substrate.

12. High-voltage ignition apparatus according to one of the preceding Claims 7 to 11, **characterized by** an ion current measurement device (30).

## Revendications

1. Procédé pour produire une suite d'étincelles d'allumage haute tension selon lequel
- on charge un accumulateur d'énergie d'allumage (2) jusqu'à un niveau de charge fixé (I_{P}, All),
- par décharge de l'accumulateur d'énergie d'allumage (2) on génère une étincelle d'allumage sur un moyen (6) générant des étincelles d'allumage, relié à l'accumulateur d'énergie d'allumage (2),
- on démarre une opération de recharge de l'accumulateur d'énergie d'allumage (2) avant que cet accumulateur (2) soit complètement déchargé,
- par la décharge de l'accumulateur d'énergie d'allumage (2) on génère une autre étincelle d'allumage au niveau du moyen générant les étincelles d'allumage (6),
- et pendant que l'on génère des étincelles d'allumage on mesure le courant d'allumage (I_{F}) et en cas de dépassement vers le bas d'une valeur fixée (I_{TR}) du courant d'étincelle d'allumage (I_{F}) on relance l'opération de recharge de l'accumulateur d'énergie (2).

2. Procédé selon la revendication 1.
**caractérisé en ce qu'**
on lance l'opération de recharge de l'accumulateur d'énergie d'allumage (2) si le courant d'étincelle (I_{F}) dépasse vers le bas la valeur fixée (I_{TR}) pendant un intervalle de temps prédéterminé.

3. Procédé selon l'une des revendications précédentes,
**caractérisé en ce qu'**
on effectue au moins une opération de charge, une opération de recharge et une opération de décharge complète de l'accumulateur d'énergie d'allumage (2) pendant un cycle de combustion.

4. Procédé selon l'une des revendications précédentes.
**caractérisé en ce qu'**
on détermine le nombre d'opérations de recharge à l'intérieur d'un cycle de combustion selon les paramètres de fonctionnement du moteur à combustion interne.

5. Procédé selon l'une des revendications précédentes.
**caractérisé en ce que**
pendant une pause d'étincelle d'allumage on mesure le courant ionique et suivant les paramètres obtenus par la mesure du courant ionique on sélectionne le point de départ de l'opération de recharge de l'accumulateur d'énergie d'allumage (2).

6. Procédé selon l'une des revendications précédentes,
**caractérisé en ce qu'**
on modifie la valeur de déclenchement (I_{TR}) du courant d'allumage (I_{F}) en fonction d'au moins un paramètre de fonctionnement notamment du régime et/ou de la charge du moteur à combustion interne.

7. Dispositif d'allumage à haute tension pour générer une suite d'étincelles comportant un accumulateur d'énergie d'allumage, un élément de commutation pour l'accumulateur d'énergie d'allumage qui relie ou interrompt la liaison de l'installation d'alimentation en énergie à l'accumulateur d'énergie d'allumage, ainsi qu'une installation de commande pour commander l'élément de commutation,
**caractérisé par**
une installation (19) pour déterminer l'état de charge (Ip, All), de l'accumulateur d'énergie d'allumage (2), l'installation de commande (3) fermant de nouveau l'élément de commutation (4) si l'état de charge de l'accumulateur d'énergie d'allumage (2) passe en dessous d'une valeur prédéterminée, et ouvrant de nouveau l'élément de commutation (4) si l'on atteint de nouveau un état de charge prédéterminé, l'installation de détermination (19) étant une installation de mesure d'intensité du courant d'étincelle (I_{F}).

8. Dispositif d'allumage à haute tension selon la revendication 7,
**caractérisé en ce que**
l'accumulateur d'énergie d'allumage (2) est une inductance.

9. Dispositif d'allumage à haute tension selon l'une des revendications 7 et 8,
**caractérisé en ce que**
l'installation de commande (3) comporte une installation de détermination (19).

10. Dispositif d'allumage à haute tension selon la revendication 7,
**caractérisé en ce que**
l'élément de commutation (4) est un semi-conducteur de commutation.

11. Dispositif d'allumage à haute tension selon l'une des revendications 7 à 10,
**caractérisé en ce que**
le semi-conducteur de commutation et l'installation de commande (3) sont prévus sur un support commun.

12. Dispositif d'allumage à haute tension selon l'une des revendications 7 à 11,
**caractérisé par**
une installation de mesure du courant ionique (30).
